# EUROPÄISCHE PATENTSCHRIFT

(11) **EP 0 631 563 B1**
(45) Veröffentlichungstag und Bekanntmachung des Hinweises auf die Patenterteilung: **12.06.1996**
(21) Anmeldenummer: 93905193.4
(22) Anmeldetag: 11.03.1993
(51) Int. Cl.: B66F 9/18, B65B 69/00

(54) **HALTEVORRICHTUNG FÜR BALLEN**
CARRYING DEVICE FOR BALES
DISPOSITIF DE RETENUE POUR BALLES

(30) Priorität: 19.03.1992 DE 4208902
(43) Veröffentlichungstag der Anmeldung: 04.01.1995
(73) Patentinhaber: B + G Fördertechnik GmbH, 53879 Euskirchen (DE)
(72) Erfinder: WHITEHEAD, Roger, D-5350 Euskirchen (DE)
(74) Vertreter: Lippert, Hans-Joachim, Dipl.-Ing.
(86) Internationale Anmeldenummer: DE9300239
(87) Internationale Veröffentlichungsnummer: WO9319001

(56) Entgegenhaltungen:
- EP-A- 0 260 914
- EP-A- 0 281 942
- WO-A-89/08015
- WO-A-92/05103
- DE-A- 2 433 687
- DE-A- 3 404 794
- DE-A- 3 540 191
- DE-U- 8 915 711

## Beschreibung

Die Erfindung betrifft eine Haltevorrichtung für Ballen als Anbaugerät für ein Fahrzeug, insbesondere für einen Gabelstapler, bestehend aus einem an dem Fahrzeug befestigbaren Montagegestell, einer an dem Montagegestell auf- und abfahrbaren Hubeinrichtung sowie zwei an der Hubeinrichtung vorgesehene Haltearme, die sich von der Hubeinrichtung aus im wesentlichen in Fahrtrichtung nach vorn erstrecken, mit etwa vertikal und parallel zueinander angeordneten, gegeneinander gerichteten Anlageflächen versehen sind und quer zur Fahrtrichtung aufeinander zu und voneinander weg bewegbar an der Hubeinrichtung gelagert sind.

Mit bekannten Vorrichtungen der genannten Art, die normalerweise an Gabelstaplern angebracht sind, werden Ballen gestapelt, entstapelt oder auf Förderbänder aufgesetzt, auf denen die Ballen durch Entdrahtungseinrichtungen laufen. Entdrahtungseinrichtungen sind normalerweise sehr aufwendige und teure Maschinen. Darüber hinaus stellt der Entdrahtungsvorgang einen zusätzlichen Arbeitsgang dar, für den eine bestimmte Bearbeitungszeit angesetzt werden muß.

Der Erfindung liegt daher die Aufgabe zugrunde, das Entdrahten zu vereinfachen und einen gesonderten Arbeitsgang einzusparen.

Erfindungsgemäß wird diese Aufgabe dadurch gelöst, daß bei einer Haltevorrichtung der eingangs genannten Art mindestens einer der beiden Haltearme mit einer sich annähernd über die gesamte Höhe seiner Anlagefläche erstreckenden Schneideinrichtung zum Durchtrennen der Verschnürungsdrähte der Ballen versehen ist.

Aufgrund dieser Erfindung ist es möglich, die Entdrahtung zu irgendeinem Zeitpunkt vorzunehmen, zu welchem sich der jeweilige Ballen gerade in der Haltevorrichtung befindet. Dadurch wird ein gesonderter Arbeitsgang zur Entdrahtung der Ballen eingespart. Ferner ist die Haltevorrichtung ohnehin mit bestimmten Konstruktionsteilen versehen, die auch eine Entdrahtungsvorrichtung aufweisen muß, nämlich einen Klemmmechanismus, mit welchem der Ballen in einer bestimmten Position arretiert wird. Wenn also die Entdrahtungseinrichtung in die ohnehin vorhandene Halteeinrichtung integriert ist, die beispielsweise an einem Gabelstapler sitzt, so kann der vorrichtungstechnische Aufwand erheblich reduziert werden und es wird dadurch eine gesonderte Entdrahtungsvorrichtung eingespart.

Der andere Haltearm weist vorzugsweise eine sich annähernd über die gesamte Höhe seiner Anlagefläche erstreckende Greifeinrichtung zum Festhalten der durchtrennten Verschnürungsdrähte auf. Dadurch ist gewährleistet, daß die durchtrennten Verschnürungsdrähte nicht in den freien Raum springen, sondern festgehalten und dann bequem entsorgt werden können.

Als Schneideinrichtung können beliebige Ausführungsformen verwendet werden, die aus herkömmlichen Entdrahtungsanlagen bekannt sind. Vorzugsweise ist jedoch die Schneideinrichtung als Messer mit einer durchgehenden Schneidkante ausgebildet, die im inaktiven Zustand in die Anlagefläche hineinversenkbar und zur Ausführung des Schneidvorgangs aus der Anlagefläche hervorbewegbar ist. Im inaktiven Zustand ist also die Schneideinrichtung völlig in das Innere des Haltearms hinein versenkt, so daß die Schneidkante des Messers erstens keine Unfallgefahr für das Bedienungspersonal darstellt und zweitens völlig geschützt ist, so daß sie selbst nicht beschädigt werden kann. In diesem Zustand ist die beispielsweise mit einem Gabelstapler verbundene Halteeinrichtung für normale Stapel-, Transport- oder Haltearbeiten verwendbar. Die Entdrahtungseinrichtung braucht dann nur bei Bedarf betätigt zu werden.

Das Messer der Entdrahtungseinrichtung ist zweckmäßig in Druckrichtung seiner Schneidkante geradlinig bewegbar geführt. Dadurch ist gewährleistet, daß das Messer genau senkrecht auf die zu durchtrennenden Verschnürungsdrähte trifft, so daß für einen zuverlässigen Schneidvorgang gesorgt ist.

Das Messer kann über einen mit Hilfe eines Druckmittelzylinders betätigbaren Hebelmechanismus bewegbar sein. An den meisten Fahrzeugen, beispielsweise auch an Gabelstaplern, befinden sich ohnehin Pneumatik- oder Hydraulikeinrichtungen, die vorteilhaft zur Betätigung der Entdrahtungseinrichtung eingesetzt werden können.

Das Messer der Schneideinrichtung ist zweckmäßig austauschbar an einem Messerhalter befestigt, so daß es bei Bedarf ohne größeren Aufwand durch ein neues bzw. ein nachgeschliffenes Messer ersetzt werden kann.

Ein ganz wesentliches Merkmal der Erfindung besteht darin, daß die Auflagefläche des die Schneideinrichtung tragenden Haltearms im horizontalen Querschnitt konkav ausgebildet ist und daß die Schneidkante des Messers etwa in dem am weitesten zurückversetzten Bereich der Anlagefläche liegt. Aufgrund dieser besonderen Form der Anlagefläche wird der Ballen gekrümmt und die Verschnürungsdrähte auf der konvexen Ballenseite gespannt. Wenn die Schneidkante des Messers auf die gespannten Drähte trifft, so wird der Schneidvorgang erheblich erleichtert und die unter Umständen sehr starken Verschnürungsdrähte zuverlässig durchtrennt.

Die konkave Anlagefläche des die Schneideinrichtung tragenden Haltearms kann auch durch zwei im Winkel zueinander stehende vertikale ebenflächige Platten gebildet sein, zwischen denen ein vertikaler Durchtrittsspalt für das Messer freigelassen ist. Die Anlagefläche braucht also nicht konkav gekrümmt zu sein, sondern sie kann auch aus konstruktiven Gründen durch ebenflächige Platten gebildet sein. Wichtig ist nur, daß der zu entdrahtende Ballen in seiner gehaltenen Position verformt wird, so daß sich die Verschnürungsdrähte im Schneidbereich spannen und dadurch den Schneidvorgang erheblich erleichtern.

Der mit der Greifeinrichtung versehene Haltearm kann eine im wesentlichen ebenflächige Anlagefläche aufweisen. Alternativ wäre es aber auch denkbar, diese Anlagefläche in irgendeiner Weise konvex zu gestalten, um den Verformungsvorgang des Ballens zu unterstützen. Es kann aber auch die Greifeinrichtung über die Anlagefläche hinaus vorstehen und somit den Verformungsvorgang des Ballens einleiten.

Zweckmäßig ist die Greifeinrichtung aus mindestens zwei relativ zueinander verschiebbaren Zahnleisten gebildet, wobei die Zähne von mindestens einer der Zahnleisten je eine Hinterschneidung aufweisen. Durch die Hinterschneidungen der Zähne ist gewährleistet, daß die durchtrennten Drähte formschlüssig in den Zahnleisten festgehalten werden können.

Bei einer bevorzugten Ausführungsform der Greifeinrichtung besteht diese aus zwei im Abstand voneinander angeordneten, fest an der Anlagefläche des Haltearms sitzenden Zahnleisten, zwischen denen eine längsverschieblich geführte weitere Zahnleiste vorgesehen ist. Die verschieblich geführte Zahnleiste ist dabei zweckmäßig mit den hinterschnittenen Zähnen versehen.

Die den Hinterschneidungen abgewandten Zahnseiten können mit je einer Abschrägung versehen sein. Dadurch entsteht der

Vorteil, daß die festgehaltenen Drähte beim Zurückfahren der Zähne herausgedrückt werden und somit ein Selbstreinigungsvorgang der Greifeinrichtung ausgelöst wird.

Die längsverschieblich geführte Zahnleiste kann über einen mit Hilfe eines Druckmittelzylinders betätigbaren Hebelmechanismus betätigbar sein, so daß auch die Greifeinrichtung mit dem ohnehin beispielsweise bei Gabelstaplern vorhandenen Betätigungsmechanismus angetrieben werden kann.

An der Anlagefläche des mit der Greifeinrichtung versehenen Haltearms kann in einem Abstand von den Zahnleisten parallel zu diesen eine Zinkenreihe angeordnet sein, die beispielsweise zur Unterstützung des Verformungsvorgangs von hartgepreßten Ballen dient. Die Verschnürungsdrähte können sich dann bei Verformung des Ballens zwischen die Zinken schieben und sich somit vom Ballen abheben, so daß sie zuverlässig von der Greifeinrichtung erfaßt werden können.

Um die erfindungsgemäße Vorrichtung universal einsetzen zu können, können die Haltearme an ihren Vorderseiten über ihre gesamte Höhe mit einem keilförmigen, spitz zulaufenden Bereich versehen sein. Dadurch ist es möglich, daß die Vorrichtung Ballen aus dicht gepackten Stapeln herausnehmen kann, da sich die Haltearme leicht zwischen die Ballen schieben lassen.

Die Erfindung ist in der Zeichnung beispielsweise veranschaulicht und im nachstehenden im einzelnen anhand der Zeichnung beschrieben. Es zeigen:
- Fig. 1: die erfindungsgemäße Haltevorrichtung in Verbindung mit einem Gabelstapler,
- Fig. 2: eine Draufsicht auf die Haltearme vor dem Ergreifen eines Ballens,
- Fig. 3: eine Draufsicht auf die Haltearme nach dem Ergreifen eines Ballens,
- Fig. 4: in perspektivischer Darstellung den mit der Schneideinrichtung versehenen Haltearme, teilweise im Schnitt,
- Fig. 5: in vergrößerter Darstellung einen horizontalen Schnitt durch den Haltearm gemäß Fig. 4,
- Fig. 6: in perspektivischer Darstellung den mit der Greifeinrichtung versehenen Haltearm, teilweise im Schnitt,
- Fig. 7: einen horizontalen Schnitt durch den Haltearm gemäß Fig. 6,
- Fig. 8: den gleichen Schnitt wie Fig. 7 durch ein anderes Ausführungsbeispiel des Haltearms gemäß Fig. 6 und
- Fig. 9: eine Ansicht der Zinkenreihe in Richtung des Pfeiles IX aus Fig. 8.

In Fig. 1 der Zeichnung ist ein Gabelstapler 1 dargestellt, der mit einer Haltevorrichtung 2 für Ballen 3 versehen ist.

Die Haltevorrichtung ist in diesem Falle als Anbaugerät an dem Gabelstapler 1 ausgebildet und besteht im wesentlichen auus einem an dem Gabelstapler 1 befestigbaren Montagegestell 4, einer an dem Montagegestell auf- und abfahrbaren Hubeinrichtung 5 sowie zwei Haltearmen 6 und 7, die sich von der Hubeinrichtung 5 aus in Fahrtrichtung nach vorn erstrekken. Die Haltearme 6 und 7, die an der Hubvorrichtung 5 quer zur Fahrtrichtung aufeinander zu und voneinander weg bewegbar gelagert sind, weisen gegeneinander gerichtete, etwa vertikale Anlageflächen 8 und 9 auf, mit denen ein Ballen 3 sicher erfaßt und festgehalten werden kann, wie in Fig. 2 und 3 schematisch dargestellt.

Wie insbesondere aus Fig. 4 und 5 zu erkennen ist, ist der Haltearm 6 mit einer sich annähernd über die gesamte Höhe seiner Anlagefläche 8 erstreckenden Schneideinrichtung 10 versehen, mit welcher die in Fig. 3 erkennbaren Verschnürungsdrähte 11 zuverlässig durchtrennt werden sollen. Die Schneideinrichtung 10 besteht im wesentlichen aus einem Messer 12 mit einer durchgehenden Schneidkante. Das Messer 12 ist lösbar an einem Messerhalter 13 befestigt, der in dem Haltearm 6 in Druckrichtung der Schneidkante des Messers 12 geradlinig bewegbar geführt ist.

Zur Bewegung des Messers 12 dient ein in dem Haltearm 6 untergebrachter Hebelmechanismus 14, der mit Hilfe eines Druckmittelzylinders 15 betätigt werden kann. Der Druckmittelzylinder 15 ist an das ohnehin an dem Gabelstapler 1 vorhandene hydraulische System angeschlossen und kann vom Fahrersitz aus betätigt werden. Die Kolbenstange 16 des Druckmittelzylinders 15 überträgt dann die Kraft auf den Hebelmechanismus 14.

Der Hebelmechanismus 14 besteht im wesentlichen aus einem zweiarmigen Hebel 17, der in seinem mittleren Bereich um eine Achse 18 schwenkbar ist. Das der Schneideinrichtung 10 zugewandte Hebelende 19 ist schwenkbar und axial verschieblich in dem Messerhalter 13 gelagert, so daß bei Schwenkung des Hebels 17 dieser seine Schwenkbewegung in eine geradlinige Bewegung des Messerhalters umsetzen kann. Das andere Ende 20 des Hebels 17 ist mit der Kolbenstange 16 schwenkbar verbunden. Damit die geradlinige Bewegung der Kolbenstange 16 in eine Schwenkbewegung des Hebels 17 umgesetzt werden kann, ist der Druckmittelzylinder 15 um eine Achse 21 schwenkbar gelagert.

Wie insbesondere aus Fig. 5 hervorgeht, ist die Anlagefläche 8 des Haltearms 6 konkav ausgebildet, wobei die konkave Form durch zwei ebenflächige Platten 22 und 23 gebildet wird, die vertikal an dem Haltearm 6 angebracht sind. Die beiden Platten 22 und 23 lassen in der Mitte einen vertikalen Durchtrittsspalt 24 für das Messer 12 frei. Auf diese Weise liegt das Messer 12 etwa in dem am weitesten zurück versetzten Bereich der Anlagefläche 8 und ist in seinem inaktiven Zustand in die Anlagefläche 8 hineinversenkt, so daß es sich im Inneren des Haltearms 6 befindet. Zur Ausübung des Schneidvorgangs bewegt sich das Messer 12 durch den Durchtrittsschlitz 24 hindurch über die Anlagefläche 8 hinaus.

Der andere Haltearm 7, der in Fig. 6 und 7 im Detail dargestellt ist, ist mit einer Greifeinrichtung 25 versehen, die sich annähernd über die gesamte Höhe seiner im wesentlichen ebenen Anlagefläche 9 erstreckt und zum Festhalten der durchtrennten Verschnürungsdrähte 11 dient.

Die Greifeinrichtung 25 besteht aus zwei im Abstand voneinander angeordneten, relativ zu der Anlagefläche 9 feststehenden Zahnleisten 26, zwischen denen eine weitere Zahnleiste 27 längsverschieblich geführt ist. Die Zähne 28 der beweglichen Zahnleiste 27 sind an ihrer in Fig. 6 nach unten weisenden Seite mit Hinterschneidungen versehen, während die in Fig. 6 nach oben weisenden Zahnseiten mit je einer Abschrägung 29 versehen sind.

Zum Ergreifen der in Fig. 3 erkennbaren Verschnürungsdrähte 11 bewegt sich die mittlere Zahnleiste 27 ein Stück nach unten, wobei die Verschnürungsdrähte 11 hinter die Hinterschneidungen der Zähne 28 gelangen und somit festgehalten werden können. Zum Herauslösen der Verschnürungsdrähte aus der Greifeinrichtung 25 fährt die mittlere Zahnleiste 27 nach oben, wodurch die Verschnürungsdrähte mit den Abschrägungen 29 der jeweils folgenden Zähne 28 in Berührung kommen uns somit aus den Zahnlücken herausgedrückt werden. Dadurch ist ein leichtes Entfernen der erfaßten Drähte möglich.

Die bewegliche Zahnleiste 27 ist ebenso wie die Schneideinrichtung mit Hilfe eines Hebelmechanismus 30 betätigbar, der durch einen Druckmittelzylinder 31 angetrieben wird. Der Hebelmechanismus 30 besteht aus einem einarmigen Hebel 32, der um eine fest mit dem Haltearm 7 verbundene Achse 33 schwenkbar gelagert ist. An dem der Achse 33 abgewandten Ende des Hebels 32 greift die kolbenstange des schwenkbar gelagerten Druckmittelzylinders 31 an. Der mittlere Bereich des Hebels 32 ist mit einem Langloch 34 versehen, in welchem ein Gleitschuh 35 längsverschieblich geführt ist. In den Gleitschuh 35 greift ein Mitnehmer 36, der mit der beweglichen Zahnleiste 27 verbunden ist. Wenn der Hebel 32 verschwenkt wird, führt die Zahnleiste 27 eine Längsverschiebung nach oben oder unten aus.

Bei dem in Fig. 8 und 9 dargestellten Ausführungsbeispiel des Haltearms 7 ist unmittelbar neben der Greifeinrichtung 25 parallel zu dieser eine Zinkenreihe 37 angeordnet. Diese besteht im wesentlichen aus einem L-Profil, dessen kurzer Schenkel an der Anlagefläche 9 des Haltearms 7 befestigt ist, während der längere Schenkel mit in gleichmäßigen Abständen versehenen Aussparungen versehen ist, so daß einzelne Zinken 38 entstehen. Diese drücken beim Zusammenfahren der Haltearme gegen den Ballen 3 und unterstützen somit die Verformung des Ballens in den durch die Platten 22 und 23 des Haltearms 6 gebildeten Freiraum.

Wie insbesondere aus Fig. 3 zu erkennen ist, nimmt der Ballen 3 im festgehaltenen Zustand eine bogenförmige Gestalt an, so daß die an der Anlagefläche 8 des Haltearms 6 anliegenden Drähte 11 gespannt und somit leicht mit Hilfe der Schneideinrichtung 10 durchtrennt werden können. Auf der gegenüberliegenden Seite liegen die Verschnürungsdrähte 11 frei und können somit leicht von der Greifeinrichtung 25 erfaßt werden.

Im Betrieb ist es also möglich, die Haltevorrichtung 2 im herkömmlichen Sinne zum Stapeln und Transportieren von Ballen zu verwenden. Wenn eine Durchtrennung der Verschnürungsdrähte 11 gewünscht wird, so wird während des Haltevorgangs die Betätigung eines Hebels nahe dem Fahrersitz der Trennmechanismus ausgelöst, wodurch das Messer 12 nach vorn fährt und die gespannten Drähte 11 durchtrennt, während auf der gegenüberliegenden Seite die Greifeinrichtung 25 zusammenfährt und die durchtrennten Drähte 11 festhält. Nach dem Auseinanderfahren der Haltearme 6 und 7 wird der entdrahtete Ballen 3 freigegeben, wobei die durchtrennten Drahtenden dann immer noch in der Greifeinrichtung 25 sitzen und bei Bedarf an beliebiger Stelle entsorgt werden können.

Der besondere Wert der Erfindung liegt nicht nur darin, daß das Entdrahten vereinfacht wird, sondern der Entdrahtungsund Greifvorgang selbst ist gegenüber herkömmlichen Entdrahtungsvorrichtungen wesentlich verbessert und vereinfacht worden.

### Bezugszeichenliste

1 Gabelstapler
2 Haltevorrichtung
3 Ballen
4 Montagegestell
5 Hubeinrichtung
6 Haltearm
7 Haltearm
8 Anlagefläche
9 Anlagefläche
10 Schneideinrichtung
11 Verschnürungsdrähte
12 Messer
13 Messerhalter
14 Hebelmechanismus
15 Druckmittelzylinder
16 Kolbenstange
17 zweiarmiger Hebel
18 Achse
19 Hebelende
20 Hebelende
21 Achse
22 Platte
23 Platte
24 Durchtrittsspalt
25 Greifeinrichtung
26 Zahnleisten
27 bewegliche Zahnleiste
28 Zähne
29 Abschrägung
30 Hebelmechanismus
31 Druckmittelzylinder
32 einarmiger Hebel
33 Achse
34 Langloch
35 Gleitschuh
36 Mitnehmer
37 Zinkenreihe
38 Zinken

## Patentansprüche

1. Haltevorrichtung (2) für Ballen (3) als Anbaugerät für ein Fahrzeug (1), insbesondere für einen Gabelstapler (1), bestehend aus einem an dem Fahrzeug (1) befestigbaren Montagegestell (4), einer an dem Montagegestell (4) auf- und abfahrbaren Hubeinrichtung (5) sowie zwei an der Hubeinrichtung (5) vorgesehenen Haltearmen (6,7), die sich von der Hubeinrichtung (5) aus im wesentlichen in Fahrtrichtung nach vorn erstrekken, mit etwa vertikal und parallel zueinander angeordneten, gegeneinander gerichteten Anlageflächen (8,9) versehen sind und quer zur Fahrtrichtung aufeinander zu und voneinander weg bewegbar an der Hubeinrichtung (5) gelagert sind, **dadurch gekennzeichnet,** daß mindestens einer der beiden Haltearme (6) mit einer sich annähernd über die gesamte Höhe seiner Anlagefläche (8) erstreckenden Schneideinrichtung (10) zum Durchtrennen der Verschnürungsdrähte (11) der Ballen (3) versehen ist.

2. Haltevorrichtung nach Anspruch 1, **dadurch gekennzeichnet,** daß der andere Haltearm (7) eine sich annähernd über die gesamte Höhe seiner Anlagefläche (9) erstreckende Greifeinrichtung (25) zum Festhalten der durchtrennten Verschnürungsdrähte (11) aufweist.

3. Haltevorrichtung nach Anspruch 1 oder 2, **dadurch gekennzeichnet,** daß die Schneideinrichtung (10) als Messer (12) mit einer durchgehenden Schneidkante ausgebildet ist, die im inaktiven Zustand in die Anlagefläche (8) hineinversenkbar und zur Ausführung des Schneidvorgangs aus der Anlagefläche hervorbewegbar ist.

4. Haltevorrichtung nach Anspruch 3, **dadurch gekennzeichnet,** daß das Messer (12) in Druckrichtung seiner Schneidkante geradlinig bewegbar geführt ist.

5. Haltevorrichtung nach Anspruch 4, **dadurch gekennzeichnet,** daß das Messer (12) über einen mit Hilfe eines Druckmittelzylinders (15) betätigbaren Hebelmechanismus (14) bewegbar ist.

6. Haltevorrichtung nach einem der Ansprüche 3 bis 5, **dadurch gekennzeichnet,** daß das Messer (12) austauschbar an einem Messerhalter (13) befestigt ist.

7. Haltevorrichtung nach einem der Ansprüche 1 bis 6, **dadurch gekennzeichnet,** daß die Anlagefläche (8) des die Schneideinrichtung (10) tragenden Haltearms (6) im horizontalen Querschnitt konkav ausgebildet ist und daß die Schneidkante des Messers (12) etwa in dem am weitesten zurückversetzten Bereich der Anlagefläche (8) liegt.

8. Haltevorrichtung nach Anspruch 7, **dadurch gekennzeichnet,** daß die konkave Anlagefläche (8) des die Schneideinrichtung (10) tragenden Haltearms (6) durch zwei im Winkel zueinander stehende, vertikale, ebenflächige Platten (22, 23) gebildet ist, zwischen denen ein vertikaler Durchtrittsspalt (24) für das Messer (12) freigelassen ist.

9. Haltevorrichtung nach einem der Ansprüche 2 bis 8, **dadurch gekennzeichnet,** daß der mit der Greifeinrichtung (25) versehene Haltearm (7) eine im wesentlichen ebenflächige Anlagefläche (9) aufweist.

10. Haltevorrichtung nach einem der Ansprüche 2 bis 9, **dadurch gekennzeichnet,** daß die Greifeinrichtung (25) aus mindestens zwei relativ zueinander verschiebbaren Zahnleisten (26, 27) gebildet ist, wobei die Zähne (28) von mindestens einer der Zahnleisten (27) je eine Hinterschneidung aufweisen.

11. Haltevorrichtung nach Anspruch 10, **dadurch gekennzeichnet,** daß die Greifeinrichtung (25) aus zwei im Abstand voneinander angeordneten, fest mit der Anlagefläche (9) des Hebelarms (7) verbundenen Zahnleisten (26) besteht, zwischen denen eine längsverschieblich geführte weitere Zahnleiste (27) vorgesehen ist.

12. Haltevorrichtung nach Anspruch 11, **dadurch gekennzeichnet,** daß die verschieblich geführte Zahnleiste (27) mit den hinterschnittenen Zähnen (28) versehen ist.

13. Haltevorrichtung nach Anspruch 12, **dadurch gekennzeichnet,** daß die den Hinterschneidungen abgewandten Seiten der Zähne (28) mit je einer Abschrägung (29) versehen sind.

14. Haltevorrichtung nach einem der Ansprüche 11 bis 13, **dadurch gekennzeichnet,** daß die verschieblich geführte Zahnleiste (27) über einen mit Hilfe eines Druckmittelzylinders (31) betätigbaren Hebelmechanismus (30) bewegbar ist.

15. Haltevorrichtung nach einem der Ansprüche 10 bis 14, **dadurch gekennzeichnet,** daß an der Anlagefläche (9) des mit der Greifeinrichtung (25) versehenen Haltearms (7) in einem Abstand von den Zahnleisten parallel zu diesen eine Zinkenreihe (37) angeordnet ist.

16. Haltevorrichtung nach einem der Ansprüche 1 bis 15, **dadurch gekennzeichnet,** daß die Haltearme (6, 7) an ihren Vorderseiten über ihre gesamte Höhe mit einem keilförmigen, spitz zulaufenden Bereich versehen sind.

## Claims

1. Bale-carrying device (2) designed as an attachment for a vehicle, in particular for a fork-lift truck (1), comprising a mounting frame (4) which can be attached to the vehicle, a lifting device (5) capable of moving up and down on the mounting frame, and two retaining arms (6,7) provided on the lifting device (5), which essentially extend forwards from the lifting device in the direction of travel, are fitted with opposing bearing surfaces (8,9) arranged roughly vertically and parallel to each other, and are mounted on the lifting device (5) in such a manner as to be movable towards and away from each other in a lateral direction, relative to the direction of travel, **characterised in that** at least one of the two retaining arms (6) is provided with a cutting device (10) extending across almost the entire height of its bearing surface (8) in order to sever the binding wires (11) of the bales (3).

2. Carrying device as per Claim 1, **characterised in that** the other retaining arm (7) displays a gripping device (25) extending across almost the entire height of its bearing surface (9) in order to hold the severed binding wires (11) firmly in place.

3. Carrying device as per Claim 1 or 2, **characterised in that** the cutting device (10) is designed as a blade (12) with a full-length cutting edge, which can be retracted into the bearing surface (8) when inactive and moved forward out of the bearing surface in order to execute the cutting cycle.

4. Carring device as per Claim 3, **characterised in that** the blade (12) can be moved in a straight line in the direction of pressure of its cutting edge.

5. Carring device as per Claim 4, **characterised in that** the blade (12) is movable via a lever mechanism (14) which can be operated with the help of a pressure cylinder (15).

6. Carrying device as per one of the Claims 3 to 5, **characterised in that** the blade (12) is mounted on a blade holder (13) in replaceable fashion.

7. Carrying device as per one of the Claims 1 to 6, **characterised in that** the bearing surface (8) of the retaining arm (6) bearing the cutting device (10) has a horizontal cross-section designed in concave form and that the cutting edge of the blade (12) is located roughly in the most deeply recessed region of the bearing surface (8).

8. Carrying device as per Claim 7, **characterised in that** the concave bearing surface (8) of the retaining arm (6) bearing the cutting device (10) is designed as two vertical, plane plates (22,23) arranged at an angle, between which a vertical gap (24) is left free for the blade (12).

9. Carrying device as per one of the Claims 2 to 8, **characterised in that** the retaining arm (7) provided with the gripping device (25) displays an essentially plane bearing surface (9).

10. Carrying device as per one of the Claims 2 to 9, **characterised in that** the gripping device (25) consists of at least two rows of teeth (26,27) which can be moved relative to each other, where the teeth (28) of at least one of the rows of teeth (27) each display an undercut.

11. Carrying device as per Claim 10, **characterised in that** the gripping device (25) comprises two rows of teeth (26), arranged at a distance from each other and fixed on the bearing surface (9) of the retaining arm (7), between which a further row of teeth (27) is provided and guided in longitudinally sliding fashion.

12. Carrying device as per Claim 11, **characterised in that** the row of teeth (27) which can be guided in sliding fdashion is provided with the undercut teeth (28).

13. Carrying device as per Claim 12, **characterised in that** the sides of the teeth (28) facing away from the undercuts are each provided with a bevel (29).

14. Carrying device as per one of the Claims 11 to 13, **characterised in that** the row of teeth (27) guided in sliding fashion can be moved via a lever mechanism (30) operated with the help of a pressure cylinder (31).

15. Carrying device as per one of the Claims 10 to 14, **characterised in that** a row of prongs (37) is provided on the bearing surface (9) of the retaining arm (7) fitted with the gripping device (25) at a distance from the rows of teeth and parallel to them.

16. Carrying device as per one of the Claims 1 to 15, **characterised in that** the front sides of the retaining arms (6,7) are provided with a wedge-shaped, tapered area across their entire height.

## Revendications

1. Dispositif de retenue (2) pour balles (3), réalisé sous forme d'appareil rapporté pour un véhicule (1), en particulier pour un chariot élévateur à fourche (1), se composant d'un bâti de montage (4) qui peut être fixé au véhicule (1), d'un dispositif élévateur (5) qui peut monter et descendre sur le bâti de montage (4), ainsi que de deux bras de retenue (6,7) qui sont prévus sur le dispositif élévateur (5), s'étendent vers l'avant à partir du dispositif élévateur (5), essentiellement dans la direction de marche, sont munis de surfaces de contact (8,9) dirigées l'une vers l'autre, disposées verticalement et parallèlement l'une à l'autre, et sont montés sur le dispositif élévateur (5) de manière à pouvoir se rapprocher et s'écarter l'un de l'autre perpendiculairement à la direction de marche, caractérisé en ce que l'un au moins des deux bras de retenue (6) est muni d'un dispositif de coupe (10) qui s'étend approximativement sur toute la hauteur de la surface de contact (8) de ce bras, pour trancher les liens en fil métallique (11) des balles (3).

2. Dispositif de retenue selon la revendication 1, caractérisé en ce que l'autre bras de retenue (7) présente un dispositif de préhension (25) qui s'étend approximativement sur toute la hauteur de la surface de contact (9) de ce bras, pour retenir les liens en fil métallique (11) tranchés.

3. Dispositif de retenue selon la revendication 1 ou 2, caracterisé en ce que le dispositif de coupe (10) est réalisé sous forme de couteau (12) à tranchant continu qui est escamotable, à l'état inactif, dans la surface de contact (8) et peut être sorti hors de la surface de contact pour l'execution de l'operation de coupe.

4. Dispositif de retenue selon la revendication 3, caracterisé en ce que le couteau (12) est guide de manière à se déplacer en ligne droite dans la direction de pression de son tranchant.

5. Dispositif de retenue selon la revendication 4, caractérisé en ce que le couteau (12) est mobile sous l'action d'un mécanisme à levier (14) qui peut être actionné au moyen d'un vérin a fluide sous pression (15).

6. Dispositif de retenue selon l'une quelconque des revendications 3 à 5, caractérisé en ce que le couteau (12) est fixé de manière remplaçable à un porte-couteau (13).

7. Dispositif de retenue selon l'une quelconque des revendications 1 à 6, caractérisé en ce que la surface de contact (8) du bras de retenue (6) qui porte le dispositif de coupe (10) est réalisée sous forme concave en coupe horizontale, et en ce que le tranchant du couteau (12) est situé à peu près dans la région de la surface de contact (8) qui est le plus en retrait.

8. Dispositif de retenue selon la revendication 7, caractérisé en ce que la surface de contact concave (8) du bras de retenue (6) qui porte le dispositif de coupe (10) est formée par deux plaques à surface plate (22,23) verticales et formant un angle entre elles, entre lesquelles est ménagée une fente de passage verticale (24) pour le couteau (12).

9. Dispositif de retenue selon l'une quelconque des revendications 2 à 8, caractérisé en ce que le bras de retenue (7) muni du dispositif de préhension (25) présente une surface de contact (9) qui est essentiellement plane.

10. Dispositif de retenue selon l'une quelconque des revendications 2 à 9, caractérisé en ce que le dispositif de préhension (25) est constitué par au moins deux barres dentées (26,27) mobiles l'une par rapport à l'autre, les dents (28) de l'une au moins des barres dentées (27) présentant chacune une contre-dépouille.

11. Dispositif de retenue selon la revendication 10, caractérisé en ce que le dispositif de préhension (25) est constitué par deux barres dentées (26) qui sont disposées à distance l'une de l'autre, sont fixées rigidement a la surface de contact (9) du bras de retenue (7) et entre lesquelles est prévue une autre barre dentée (27) guidée de façon à être mobile longitudinalement.

12. Dispositif de retenue selon la revendication 11, caractérisé en ce que la barre dentée (27) guidée de façon à être mobile longitudinalement est munie de dents contre-dépouillées (28).

13. Dispositif de retenue selon la revendication 12, caractérisé en ce que les côtés des dents (28) à l'opposé des contre-dépouilles sont munis chacun d'un oiseau.

14. Dispositif de retenue selon l'une quelconque des revendications 11 à 13, caractérisé en ce que la barre dentée (27) guidée de façon a être mobile est déplaçable sous l'action d'un mécanisme à levier (30) qui peut être actionné au moyen d'un vérin à fluide sous pression (31).

15. Dispositif de retenue selon l'une quelconque des revendications 10 à 14, caractérisé en ce qu'une série de dents (37) est disposée sur la surface de contact (9) du bras de retenue (7) muni du dispositif de préhension (25), à distance des barres dentées et parallèlement à celles-ci.

16. Dispositif de retenue selon l'une quelconque des revendications 1 à 15, caractérisé en ce que les bras de retenue (6,7) sont munis, sur leur côté avant et sur toute leur hauteur, d'une partie en forme de coin se terminant en pointe.
